# EUROPÄISCHE PATENTSCHRIFT

(11) **EP 0 610 878 B1**
(45) Veröffentlichungstag und Bekanntmachung des Hinweises auf die Patenterteilung: **15.01.1997**
(21) Anmeldenummer: 94101877.2
(22) Anmeldetag: 08.02.1994
(51) Int. Cl.: A47B 49/00, A47B 57/54

(54) **Eckschrank, insbesondere Kücheneckschrank, mit einem drehbaren Karussell**
Corner cupboard, in particular kitchen corner cupboard, with rotatable shelving
Armoire de coin, en particulier armoire de coin de cuisine, avec étagères rotatives

(30) Priorität: 10.02.1993 DE 4303832
(43) Veröffentlichungstag der Anmeldung: 17.08.1994
(73) Patentinhaber: Hetal-Werke Franz Hettich GmbH & Co., D-72275 Alpirsbach (DE)
(72) Erfinder: Schmid, Günter, D-72275 Alpirsbach (DE); Abele, Horst, D-78733 Aichhalden (DE); Hettich, Volker, D-72275 Alpirsbach (DE)
(74) Vertreter: Reimold, Otto, Dipl.-Phys.Dr.

(56) Entgegenhaltungen:
- EP-A- 0 201 834
- WO-A-92/09221
- DE-B- 2 402 627
- GB-A- 2 264 634
- US-A- 2 698 776

## Beschreibung

Die Erfindung betrifft einen Eckschrank, insbesondere Kücheneckschrank, mit einem drehbaren Karussell, das mindestens einen drehfest mit einer vertikalen Drehsäule verbundenen Fachboden enthält, der eine vom Fachbodenumfang zum zentralen Fachbodenbereich verlaufende Aussparung aufweist, über die der Fachboden von der Seite her auf die Drehsäule steckbar ist und deren inneres Ende eine Anlagefläche für die Rückseite der Drehsäule bildet, wobei der Vorderseite der Drehsäule eine am Fachboden im Bereich der Aussparung zu lagernde Halteeinrichtung zur Lagesicherung des Fachbodens an der Drehsäule zugeordnet ist.

Bei solchen Eckschränken muß der jeweilige Fachboden nicht vor der Schrankmontage am Karussell befestigt werden, da er nachträglich in den Schrank eingeführt und von der Seite her auf die Drehsäule aufgesteckt werden kann. Entsprechend einfach ist auch die Demontage, wenn ein Fachboden ausgewechselt werden soll.

Bei einem aus dem DE-GM 89 05 235 bekannten Eckschrank wird zur Lagesicherung des Fachbodens an der Drehsäule vor dieser ein Einsatzstück von unten her in die Aussparung eingesteckt. Dieses Einsatzstück bildet zusammen mit einer hinter der Drehsäule am inneren Ende der Aussparung eingesteckten Lagerschale ein Drehlager. Dabei wird das Gewicht des Fachbodens von einem quer durch die Drehsäule gesteckten Stift aufgenommen, indem der Fachboden von einem Flansch des Einsatzstückes untergriffen wird, der entweder über ein Tragteil oder zusammen mit der Lagerschale direkt auf dem Stift abgestützt ist. In beiden Fällen wird das Einsatzstück mit seinem Flansch durch das Gewicht des Fachbodens und der darauf abgestellten Gegenstände in Längsrichtung der Drehsäule fest zwischen dem Fachboden und dem Tragteil bzw. dem Stift eingespannt. Ferner ist der Fachboden im erstgenannten Falle auf dem Tragteil um die Drehsäule verdrehbar, während im zweiten Falle diese Verdrehbarkeit durch ein Eingreifen des Stiftes in Ausnehmungen am unteren Ende von Einsatzstück und Lagerschale aufgehoben ist, so daß eine drehfeste Verbindung zwischen Fachboden und Drehsäule und somit ein Eckschrank der eingangs genannten Art vorliegt.

Bei einem anderen, aus der DE-AS 24 02 627 bekannten Eckschrank der vorliegenden Art sind in Höhe jedes Fachbodens an der Drehsäule zwei V-förmig zueinander angeordnete stabförmige Auflagen fest angebracht, die sich beiderseits der Aussparung nach vorne erstrecken und den Fachboden halten. Damit der Fachboden hinten nicht nach unten kippt, wird vor der Drehsäule in die Aussparung wiederum ein Einsatzstück eingesteckt.

Mit Hilfe dieser Einsatzstücke wird zwar ein Wegkippen des jeweiligen Fachbodens von der Drehsäule verhindert. Es ergibt sich jedoch ein verhältnismäßig unfester Halt des Fachbodens, so daß dieser zum Wackeln neigt. Auch besteht die Gefahr, daß der Fachboden von unten her einwirkenden Kräften nachgibt und nach oben hin ausweicht. Hinzu kommt, daß sich die Höhenlage des Fachbodens nicht verändern läßt.

Der vorliegenden Erfindung liegt deshalb die Aufgabe zugrunde, einen Eckschrank gemäß dem Oberbegriff des Anspruchs 1 zu schaffen, bei dem der Fachboden stabiler als seither an Ort und Stelle gehalten wird und dabei, falls gewünscht, auch in einer anderen als der üblicherweise benutzten Höhe festgelegt werden kann. Dies soll in konstruktiv und handhabungsmäßig möglichst einfacher Weise erfolgen.

Diese Aufgabe wird erfindungsgemäß dadurch gelöst, daß die Halteeinrichtung ein sich unmittelbar oder über ein Abstützteil mittelbar am Fachboden abstützendes Klemmteil aufweist, zwischen dem und der Anlagefläche des Fachbodens die Drehsäule kraftschlüssig verspannbar ist.

Somit ist es möglich, den Fachboden mit der Drehsäule kraftschlüssig zu verspannen, so daß sich ein unverrückbar fester Zusammenhalt ergibt. Ein in dieser Weise festgelegter Fachboden macht eine die bei Belastung des Fachbodens auftretenden Vertikalkräfte aufnehmende Unterstützung entbehrlich. Dementsprechend kann man den Fachboden auch unabhängig von einer Unterstützung in jeder Höhe mit der Drehsäule verspannen.

Aus der EP-OS 0193639 ist es zwar an sich bekannt, einen Eckschrank-Fachboden an der Drehsäule festzuspannen. Es handelt sich hier jedoch um einen Eckschrank anderer Art und um ein anderes Spannprinzip. Der Fachboden weist eine rundum geschlossene Kreisscheibengestalt mit einer zentralen Nabe auf, so daß er vor der Schrankmontage in Drehsäulen-Längsrichtung auf die Drehsäule gesteckt werden muß. Zum Erleichtern des Aufsteckens nimmt die Nabe die Drehsäule mit radialem Abstand auf. Um den wiederum wie beim oben geschilderten Stand der Technik unten durch einen die Drehsäule durchquerenden Haltestift abgestützten Fachboden an der Drehsäule zu stabilisieren, wird eine mit einem Konus versehene Spannhülse in vertikaler Richtung zwischen die Drehsäule und die Nabe eingefügt.

Zweckmäßige Weiterbildungen der Erfindung sind in den Unteransprüchen angegeben.

Ausführungsbeispiele der Erfindung sowie die zweckmäßigen Ausgestaltungen werden nun anhand der Zeichnung im einzelnen erläutert. Es zeigen:
- Fig. 1: einen Kücheneckschrank im Horizontalschnitt oberhalb eines Fachbodens in schematischer Darstellung, wobei der Fachboden und die Drehsäule mittels des in den Fig. 2 und 3 gezeigten Ausführungsbeispiels der Halteeinrichtung miteinander verspannt sind,
- Fig. 2: die Anordnung nach Fig. 1 in vergrößerter Teildarstellung in Schrägansicht, wobei der zentrale Bereich des an die Drehsäule angesteckten Fachbodens zusammen mit der noch nicht eingesteckten Halteeinrichtung gezeigt ist,
- Fig. 3: die Anordnung nach Fig. 2 bei in die Aussparung des Fachbodens eingesteckter Halteeinrichtung im Horizontalschnitt,
- Fig. 4: eine der Fig. 2 entsprechende Darstellung einer zweiten Ausführungsform der erfindungsgemäßen Halteeinrichtung,
- Fig. 5: die Spanneinheit der Halteeinrichtung gemäß Fig. 4 in Einzeldarstellung im Vertikalschnitt,
- Fig. 6: einen den Fig. 2 und 4 entsprechende Darstellung einer dritten Ausführungsform der erfindungsgemäßen Halteeinrichtung,
- Fig. 7: die Spanneinheit der Anordnung nach Fig. 6 im Vertikalschnitt,
- Fig. 8: die Anordnung nach Fig. 6 im zusammengesteckten Zustand im Horizontalschnitt und
- Fig. 9: den zentralen Bereich eines Fachbodens im Vertikalschnitt gemäß der Schnittlinie IX-IX in Fig. 1.

Ein Kücheneckschrank 1 einer Einbauküche weist ein Schrankgehäuse mit zwei Seitenwänden 2,3 auf, die rechtwinkelig zueinander gerichtet sind und mit ihren vorderen Stirnseiten eine Schranköffnung 4 begrenzen. Beim Einbau in die Einbauküche kann an jede Seitenwand 2,3 ein weiteres Küchenelement anschließen, so daß sich eine L-förmige Eckanordnung ergibt. Die bereits erwähnte Schranköffnung 4 verläuft über Eck, wobei die Winkelhalbierende des Ecks durch die Mitte der Schranköffnung 4 geht.

Das Schrankgehäuse weist ferner einen Schrankboden 5, eine Rückwand 6 sowie eine in der Zeichnung nicht dargestellte obere Deckplatte auf.

Dieses Schrankgehäuse enthält ein drehbares Karussell 7 mit einer vertikalen, oben und unten drehbar gelagerten Drehsäule 8. Zum Karussell 7 gehört ferner mindestens ein Fachboden 9;9a;9b, der drehfest an der Drehsäule 8 sitzt. Im Falle mehrerer Fachböden sind diese in Höhenrichtung, d.h. in Längsrichtung der Drehsäule 8 mit Abstand zueinander angeordnet. Auf dem mindestens einen Fachboden können beliebige Gegenstände abgestellt werden, wobei infolge der Drehbarkeit des Karussells jeder Fachbodenbereich zur Schranköffnung 4 hin, d.h. zum Benutzer gedreht werden kann.

Der Schranköffnung 4 ist eine Türe zugeordnet, die von zwei beiderseits der Winkelhalbierenden angeordneten Türflügeln 10,11 gebildet wird, die in der in Fig. 1 dargestellten Ausgangslage des Karussells 7 zwischen einer die Schranköffnung 4 verschließenden Schließstellung, in der sie rechtwinkelig zueinander stehen, und einer strichpunktiert angedeuteten Offenstellung, in der sie unter Bildung eines kleineren Winkels radial nach innen verlagert sind, verstellbar sind. Befinden sich die Türflügel 10,11 in ihrer Offenstellung, stehen sie einem Verdrehen des Karussells 7 nicht mehr entgegen, so daß das Karussell 7 zusammen mit den Türflügeln gedreht werden kann.

An der Stelle der Türflügel 10,11 weist der Fachboden 9;9a,9b eine vom Fachbodenumfang zum zentralen Fachbodenbereich verlaufende Aussparung 12;12a;12b auf, die einen V-förmigen Ausschnitt 13 (diese Bezugsziffer ist nur in Fig. 1 eingetragen) bildet, in den die beiden Türflügel (10,11) ragen. Anschließend an den Ausschnitt 13 bildet die Aussparung 12;12a;12b einen Schlitzbereich 14;14a;14b, dessen Schlitzbreite mindestens im wesentlichen dem Durchmesser der Drehsäule 8 entspricht, so daß der Fachboden 9;9a;9b von der Seite her auf die Drehsäule 8, gegebenenfalls in gekippter Lage, gesteckt werden kann, wobei die Drehsäule in den Schlitzbereich 14;14a;14b eintritt. Das innere Ende der Aussparung 12;12a;12b, d.h. bei den Ausführungsbeispielen das innere Ende des Schlitzbereichs 14; 14a;14b, bildet eine Anlagefläche 15;15a;15b, an der die Drehsäule 8 mit ihrer Rückseite zur Anlage gelangt.

Die Drehsäule 8 weist einen kreisförmigen Querschnitt auf. Die Anlagefläche 15;15a;15b ist entsprechend konturiert, d.h. halbkreisförmig.

Der der Aussparung 12;12a;12b zugewandten Vorderseite der Drehsäule 8 ist eine am Fachboden 9;9a;9b im Bereich der Aussparung zu lagernde Halteeinrichtung zur Lagesicherung des Fachbodens an der Drehsäule 8 zugeordnet, die ein Klemmteil 16;16a;16b aufweist, zwischen dem und der Anlagefläche 15;15a;15b des Fachbodens die Drehsäule 8 kraftschlüssig verspannbar ist.

Dabei stützt sich beim Ausführungsbeispiel nach den Fig. 1 bis 3 das Klemmteil 16 unmittelbar am Fachboden 9 und im Falle der Ausführungsbeispiele nach den Fig. 4 und 5 bzw. 6 bis 8 das Klemmteil 16a bzw. 16b über ein Abstützteil 17a bzw. 17b am Fachboden 9a bzw. 9b ab. In seiner wirksamen Stellung ist das Klemmteil 16;16a;16b also von vorne, d.h. von der Aussparung 12;12a;12b her gegen die Vorderseite der Drehsäule 8 gepresst, die hierdurch gegen die Anlagefläche 15;15a;15b des Fachbodens gedrückt wird.

Das Klemmteil 16 bzw. das das Klemmteil 16a;16b tragende Abstützteil 17a;17b ist ein bei allen Ausführungsbeispielen vom Fachboden gesondertes Teil und kann mit diesem parallel zur Drehsäulen-Längsrichtung in Steckverbindung gebracht werden. In den Figuren 2,4 und 6 befindet sich das Klemmteil 16 bzw. das Abstützteil 17a;17b im noch nicht mit dem Fachboden verbundenen Zustand, wobei es jedoch bereits gegen die Vorderseite der Drehsäule gelegt ist, wonach es zum Überführen in die wirksame Lage nach unten mit dem Fachboden zusammengesteckt wird. Dabei bildet der Fachboden 9;9a;9b Gegen-Abstützflächen 18,19;18a,19a;18b,19b und das Klemmteil 16 bzw. das Abstützteil 17a;17b an den Gegenabstützflächen beim Herstellen der Steckverbindung zur Anlage gelangende Abstützflächen 20,21 bzw. 20a, 21a; 20b,21b so daß die Abstützflächen und die Gegenabstützflächen eine Steckführung und eine die Spannkraft aufnehmende Abstützung gebildet wird.

Zweckmäßigerweise ist, wie bei den Ausführungsbeispielen vorgesehen, das Klemmteil 16 bzw. das das Klemmteil 16a;16b tragende Abstützteil 17a;17b in die Aussparung 12;12a;12b des Fachbodens einsteckbar, wobei die Gegenabstützflächen 18,19; 18a,19a;18b,19b an den beiden den Schlitzbereich 14;14a;14b der Aussparung 12;12a;12b begrenzenden Aussparungs-Randflächen 22,23;22a,23a;22b,23b angeordnet sind. Die Abstützflächen 20,21; 20a,21a;20b,21b befinden sich dementsprechend an der jeweils zugewandten Seitenfläche des Klemmteils 16 bzw. des Abstützteils 17a;17b.

Zur Bildung der Gegenabstützflächen 18,19;18a,19a;18b,19b ist in die beiden jeweiligen Aussparungs-Randflächen 22,23;22a,23a; 22b,23b jeweils eine nutartige Vertiefung 24 bzw. 25; 24a bzw. 25a; 24b bzw. 25b eingeformt, die von der betreffenden Gegenabstützfläche begrenzt wird. Dementsprechend befinden sich die Abstützflächen 20,21; 20a, 21a; 20b,21b jeweils an einem seitlichen Vorsprung 26 bzw. 27; 26a bzw. 27a; 26b bzw. 27b des Klemmteils 16 bzw. des Abstützteils 17a,17b, wobei dieser seitliche Vorsprung des Klemmteils bzw. des Abstützteils in die jeweilige nutartige Vertiefung der zugewandten Aussparungs-Randfläche eingreift.

Der Rand der Aussparung 12;12a;12b ist höher als der die Abstellfläche des Fachbodens bildende Fachbodenbereich und wird bei den Ausführungsbeispielen von einem hochgezogenen Randsteg 28;28a;28b gebildet. Auf diese Weise ergibt sich eine entsprechend große Abstützfläche. Der Randsteg 28;28a;28b verläuft bei den Ausführungsbeispielen bis zur umfangsseitigen "Mündung" der Aussparung 12;12a;12b und setzt sich dort in einem über den Umfang des Fachbodens durchgehenden Randsteg fort.

Das Klemmteil 16 bzw. das Abstützteil 17a;17b weist zweckmäßigerweise eine klotzförmige, die Aussparung 12;12a;12b in ihrer Breitenrichtung ausfüllende Gestalt auf.

Die Aussparung 12;12a;12b und deren Randflächenausbildung sowie das Klemmteil 16 bzw. das Abstützteil 17a;17b sind symmetrisch mit Bezug auf die durch die Drehsäule 8 gehende vertikale Mittelebene der Aussparung ausgebildet.

Die vertikale Einstecktiefe des Klemmteils 16 bzw. des Abstützteils 17a;17b in den Schlitzbereich 14;14a;14b der Aussparung ist zweckmäßigerweise begrenzt, damit das Klemmteil bzw. das Abstützteil gegebenenfalls, wenn es die sonstige Ausbildung zuließe, nicht nach unten hin herausrutschen kann. Im Falle der Abstützteile 17a und 17b wäre dies möglich, da dort das Abstützteil und die beiden jeweiligen Aussparungs-Randflächen 22a,23a bzw. 22b,23b über die ganze Höhe gesehen durchgehend einen gleichen Querschnitt aufweisen, d.h. die Abstützflächen und die Gegenabstützflächen verlaufen parallel zur Drehsäulen-Längsrichtung. Zur Begrenzung der Einstecktiefe ist am Klemmteil 16 bzw. am Abstützteil 17a; 17b eine am Fachboden 9;9a;9b zur Auflage gelangende Auflagefläche vorgesehen, die beispielsweise von einer seitlich vorstehenden oberen Stirnplatte 29 (Klemmteil 16) bzw. 30b (Abstützteil 17b) oder von einem sonstigen Teil, im Falle des Abstützteils 17a von einem noch zu beschreibenden Handgriff, gebildet werden kann.

Beim noch zu beschreibenden Verspannen der Drehsäule 8 zwischen der Anlagefläche 15;15a;15b des Fachbodens und dem Klemmteil 16; 16a;16b neigen die beiden Aussparungs-Randflächen 22,23; 22a,23a;22b,23b aufgrund der auftretenden Kräfte zum Auseinanderspreizen, d.h. sie wollen sich voneinander weg bewegen. Da dies die Abstützung des Klemmteils 16 bzw. des Abstützteils 17a;17b am Fachboden beeinträchtigen würde, kann das Klemmteil 16 bzw. das Abstützteil 17a;17b beidseitig jeweils eine Hintergreifpartie 31,32;31a,32a;31b,32b aufweisen, die in Breitenrichtung der Aussparung bzw. des Schlitzbereichs 14;14a;14b gesehen eine Sicherungspartie 33,34;33a,34a;33b,34b des Fachbodens hintergreift. Auf diese Weise sind die beiden Aussparungs-Randflächen gegen ein Aufspreizen voneinander weg gesichert. Dabei können die Hintergreifpartien 31,32;31a,32a;31b,32b gleichzeitig die Abstützflächen 20,21;20a,21a;20b,21b und die Sicherungspartien 33,34;33a,34a;34a,34b gleichzeitig die Gegenabstützflächen 18,19;18a,19a;18b,19b bilden. Zu diesem Zwecke können die Hintergreifpartien die Sicherungspartien im Horizontalschnitt gesehen nach Art einer Schwalbenschwanzführung hintergreifen, d.h. die Abstützflächen und die Gegenabstützflächen verlaufen nicht rechtwinkelig sondern spitzwinkelig mit Bezug auf die Aussparungs-Randflächen im Sinne eines Verhakens in Breitenrichtung.

Die an der Drehsäule 8 zur Anlage gelangende Klemmfläche 35; 35a;35b des Klemmteils 16;16a;16b weist im Querschnitt eine zur Drehsäule 8 komplementäre Kontur auf, die nahezu halbkreisförmig sein kann, so daß sich zusammen mit der Anlagefläche 15;15a;15b des Fachbodens sozusagen eine Rundumanlage der Drehsäule ergibt. Aufgrund der Höhenerstreckung des Klemmteils, die im wesentlichen der Fachbodendicke einschließlich der Höhe des Randsteges 28;28a;28b entsprechen oder größer als diese sein kann, ergibt sich ein großflächiges Verspannen.

Das Aufbringen der Klemmkraft kann prinzipiell in unterschiedlicher Weise erfolgen. Zweckmäßigerweise ist jedoch, wie bei allen Ausführungsbeispielen, vorgesehen, daß die Klemmkraft zum Verspannen der Drehsäule 8 durch eine Keilflächenanordnung aufgebracht wird. Es ist also in jedem Falle ein keilartig wirkendes Teil vorhanden, das zwischen einer unwirksamen, die Drehsäule freigebenden Stellung und einer wirksamen, die Drehsäule verspannenden Stellung bewegbar ist.

Stützt sich wie im Falle der Fig. 1 bis 3 das Klemmteil 16 unmittelbar am Fachboden 9 ab, ist die Keilflächenanordnung zwischen dem Klemmteil 16 und dem Fachboden 9 wirksam. Dabei können die Abstützflächen 20,21 des Klemmteils 16 jeweils eine Keilfläche 36 bzw. 37 und die Gegenabstützflächen 18,19 des Fachbodens 8 jeweils eine mit der zugewandten Keilfläche zusammenwirkende Gegenkeilfläche 38 bzw. 39 bilden, d.h. die Abstützflächen und die Gegenabstützflächen verlaufen mit Bezug auf die Drehsäulen-Längsrichtung geneigt, so daß sich das Klemmteil 16 beim Einstecken von oben her zwischen der Drehsäule 8 und den von den Gegenabstützflächen 18,19 gebildeten Gegenkeilflächen 38,39 verkeilt.

Um ein stabiles und sicheres Verspannen zu erhalten, wird das Klemmteil 16 entsprechend fest nach unten gedrückt. Daher kann das wieder Entfernen des Klemmteils 16, beispielsweise wenn man den Fachboden 8 in der Höhe versetzen oder aus dem Schrankgehäuse entnehmen möchte, beschwerlich sein. Um dies zu erleichtern, ist beim Klemmteil 16 eine Hebeeinrichtung zum Anheben des Klemmteils vom Fachboden entgegen der Steckrichtung, beim Ausführungsbeispiel also nach oben hin, vorgesehen. Diese Hebeeinrichtung wird von zwei in die Oberseite des Fachbodens beiderseits der Aussparung 22 eingeschraubten und somit in Höhenrichtung verschraubbar gelagerten Gewindebolzen 40,41 gebildet, die mit ihrem oberen Ende an einer quer zu ihnen stehenden Angriffsfläche des Klemmteils 16 angreifen, die von der seitlich vorstehenden oberen Stirnplatte 29 gebildet werden kann. Das obere Ende der Gewindebolzen 40,41 ist als Betätigungsende ausgebildet, so daß ein entsprechendes Drehwerkzeug angesetzt werden kann. Dabei sind die Betätigungsenden der Gewindebolzen bei in seiner wirksamen Stellung befindlichem Klemmteil 16 durch entsprechende Ausnehmungen 42,43 am Klemmteil, die kleineren Durchmesser als die Gewindebolzen besitzen, von oben her zugänglich. Verschraubt man die Gewindebolzen im Sinne eines Herausschraubens aus dem Fachboden nach oben hin, greifen sie von unten her am Klemmteil an und nehmen dieses nach oben hin mit.

Es versteht sich, daß prinzipiell auch nur ein Gewindebolzen 40 bzw. 41 ausreichend sein kann. Auch andere Ausbildungen der Hebeeinrichtungen wären möglich.

Im Falle der Ausführungsbeispiele nach den Fig. 4 und 5 und 6 bis 8 stützt sich das Klemmteil 16a bzw. 16b, wie bereits erwähnt, über das Abstützteil 17a bzw. 17b am Fachboden 9a bzw. 9b ab. In diesem Falle ist die Keilflächenanordnung, mittels der die Klemmkraft zum Verspannen der Drehsäule aufgebracht wird, zwischen dem Klemmteil 16a;16b und dem Abstützteil 17a; 17b angeordnet. Dabei kann allerdings zur Grobeinstellung der Klemmkraft vorgesehen sein, was im vorliegenden Falle insbesondere beim Ausführungsbeispiel nach den Fig. 6 bis 8 zur Anwendung kommen kann, daß die Abstützflächen 20b,21b des Abstützteils 17b und die Gegenabstützflächen 18b,19b des Fachbodens 9b ebenfalls keilartig geneigt verlaufen können, wie strichpunktiert in Fig. 6 angedeutet ist. Auf diese Weise erhält man beim Einstecken des Abstützteils 17b in die Aussparung 12b bereits ein gewisses Verkeilen mit einer gewissen Klemmkraft. Die Keilflächenanordnung zwischen Klemmteil und Abstützteil dient dann nur noch zum restlichen Festspannen.

Bei beiden Ausführungsformen bildet das Klemmteil 16a;16b und das zugehörige Abstützteil 17a;17b eine Spanneinheit 44a bzw. 44b. Diese Spanneinheit weist eine Betätigungseinrichtung 45a bzw. 45b zum Betätigen des Klemmteils auf.

Im Falle des Ausführungsbeispiels gemäß den Fig. 4 und 5 ist das Klemmteil 16a quer zur Drehsäule 8 bewegbar am Abstützteil 17a gelagert. Dabei bildet es die Vorderseite der Spanneinheit 44a und ist dem Abstützteil 17a vorgelagert. Die bewegliche Lagerung erfolgt beim Ausführungsbeispiel dadurch, daß an beiden Seiten ein schmälerer Stegvorsprung 46a des Abstützteils 17a in eine breitere Nut 47a des Klemmteils 16a eingreift, wobei der Stegvorsprung und die Nut parallel zur Drehsäule verlaufen. Aufgrund der unterschiedlichen Breite von Stegvorsprung und Nut ergibt sich ein Bewegungsspiel für das Klemmteil 16a. Am Abstützteil 17a angeordnete, zum Klemmteil 16a hin vorstehende Vorsprünge 48a und 49a halten das Klemmteil unten bzw. oben am Abstützteil. Die zugehörige Betätigungseinrichtung 45a enthält ein zwischen dem Klemmteil 16a und dem Abstützteil 17a angeordnetes und parallel zur Drehsäulen-Längsrichtung verlagerbares Keilteil 50a. Dieses Keilteil 50a befindet sich im Inneren des im wesentlichen U-Gestalt aufweisenden Abstützteils 17a und bildet zwei einander entgegengesetzte Zwischenkeilflächen 51a, 52a, von denen die eine Zwischenkeilfläche 51a an einer der Klemmfläche 35a entgegengesetzten Keilfläche 53a des Klemmteils 16a und die andere Zwischenkeilfläche 52a an einer Gegenkeilfläche 54a des Abstützteils 17a anliegt. Verlagert man das Keilteil 50a parallel zur Drehsäule nach unten, drückt es über seine Zwischenkeilflächen 51a,52a das Klemmteil 16a in Richtung von der Gegenkeilfläche 54a des Abstützteils 17a weg zur Drehsäule 8 hin.

Die Betätigungseinrichtung 45a enthält ferner einen exzentrisch am Abstützteil 17a gelagerten, mittels eines von außen her bedienbaren Handgriffs 55a verschwenkbaren und am Keilteil 50a angreifenden Exzentervorsprung 56a. Dabei sitzt der Exzentervorsprung 56a an einer am Abstützteil 17a verdrehbar gelagerten Lagerachse 57a. Im einzelnen ist die Anordnung in diesem Zusammenhang so getroffen, daß das Keilteil 50a einen rechteckigen Querschnitt mit die beiden Zwischenkeilflächen 51a, 52a verbindenden Seitenwänden 58a, 59a besitzt, wobei die beiden Seitenwände jeweils eine Durchbrechung 60a enthalten, die von der Lagerachse 57a durchsetzt ist, wobei bei jeder Seitenwand 58a,59a innerhalb der Durchbrechung 60a ein Exzentervorsprung 56a auf der Lagerachse 57a sitzt, der mit dem Rand der Durchbrechung 60a zusammenwirkt, und zwar derart, daß der Exzentervorsprung 56a beim Verdrehen der Lagerachse 57a das Keilteil 50a je nach Drehrichtung nach unten in seine wirksame oder nach oben in seine unwirksame Stellung drückt.

Das Keilteil 50a ist aus Metallblech gebogen.

Die Enden der Lagerachse 57a sind jeweils drehfest mit einem Lagerschenkel 61a verbunden, der sich an der Aussenseite der zugewandten Seitenwand 58a, 59a des Keilteils 50a parallel zu dieser erstreckt. Die Lagerachse 57a ist über die beiden Lagerschenkel 61a mit dem bereits erwähnten Handgriff 55a verbunden, der an der Oberseite des Abstützteils 17a aus diesem vorsteht. Dabei ist der nach oben hin vorstehende Bereich des Handgriffs 55a, wie insbesondere aus Fig. 4 ersichtlich ist, breiter als die Aussparung 12a des Fachbodens 9a, so daß der vorstehende Bereich des Handgriffs 55a gleichzeitig die bereits erwähnte Auflagefläche zur Begrenzung der Einstecktiefe des Abstützteils 17a in die Aussparung 12a bildet.

Die Fig. 4 und 5 zeigen die Spanneinheit 44a bei unwirksamem Klemmteil 16a, d.h. das Keilteil 50a befindet sich in seiner unwirksamen oberen Stellung. In dieser Stellung ragt der Handgriff 55a etwa vertikal nach oben. Verschwenkt man ihn zur Drehsäule 8 hin, klappt er um etwa 90° in die in Fig. 5 strichpunktiert angedeutete Stellung um, in der das Keilteil 50a nach unten gedrückt und das Klemmteil 16a gegen die Drehsäule 8 gepreßt ist. Der Handgriff 55a ist also zum überführen der Betätigungseinrichtung 45a in ihre die Klemmkraft aufbringende wirksame Stellung zur Drehsäule 8 hin schwenkbar, wobei er ferner eine an der Handgriff-Stirnseite offene Ausnehmung 62a zum gabelartigen Umgreifen der Drehsäule 8 aufweist.

Die Betätigungseinrichtung 45a kann schließlich noch eine Federeinrichtung 63a enthalten, mit deren Hilfe die Betätigungseinrichtung in ihrer wirksamen Stellung gehalten wird.

Bei der aus den Fig. 6 bis 8 hervorgehenden Ausführungsform weist das Abstützteil 17b ähnlich wie das Abstützteil 17a der soeben beschriebenen Ausführungsform eine gehäuseartige, im wesentlichen U-ähnliche Gestalt mit zur Drehsäule 8 hin gerichteten Schenkeln auf, zwischen denen das Klemmteil 16b aufgenommen und geführt ist. Die Betätigungseinrichtung 45b zum Betätigen des Klemmteils 16b ist jedoch anders gestaltet. Sie enthält einen parallel zur Drehsäule 8 verlaufenden Gewindebolzen 64b, der in seiner axialen Richtung verschieblich am Abstützteil 17b gelagert ist. Dabei ist die Lagerung jedoch so getroffen, daß er in Richtung auf die Drehsäule 8 hin und von dieser weg unter Beibehaltung seiner zur Drehsäule parallelen Ausrichtung gewegt werden kann. Der Gewindebolzen 64b ist ferner von außen her verdrehbar, indem er beim Ausführungsbeispiel ein an der Oberseite des Abstützteils 17b aus diesem vorstehendes Kopfstück 65b besitzt. Zur Lagerung des Gewindebolzens 64b ist an der von der Stirnplatte 30b od.dgl. gebildeten Oberseite des Abstützteils 17b ein radial mit Bezug auf die Drehsäule 8 verlaufender Längsschlitz 66b vorhanden, dessen Schlitzbreite etwa dem Durchmesser einer verjüngten Partie 67b des Gewindebolzens 64b entspricht, so daß der Gewindebolzen 64b durch die Schlitzränder in axialer Richtung an Ort und Stelle gehalten wird, während er sich in Längsrichtung des Schlitzes 66b verlagern kann. Das entgegengesetzte Ende des Gewindebolzens 64b könnte in gleicher Weise gelagert sein, es kann jedoch auch frei enden bzw. lose an einer zugewandten Abschlußwand 68b des Abstützteils 17b anliegen, da die Ausrichtung des Gewindebolzens 64b über das am Abstützteil 17b geführte Klemmteil 16b gewährleistet ist.

Das Klemmteil 16b ist beim zweckmäßigen Ausführungsbeispiel zweigeteilt und wird von zwei gesonderten Einzelklemmteilen 69b, 70b gebildet, die in axialer Richtung mit Abstand aufeinanderfolgend mit dem Gewindebolzen 64b in Gewindeeingriff stehen. Die Einzelklemmteile besitzen also jeweils eine entsprechende Gewindebohrung, durch die der Gewindebolzen geschraubt ist. Dabei weist der Gewindebolzen 64b einen Linksgewindeabschnitt 71b und einen Rechtsgewindeabschnitt 72b auf, die jeweils einem der beiden Einzelklemmteile 69b, 70b zugeordnet sind. Verdreht man also den Gewindebolzen 64b, verlagern sich die beiden Einzelklemmteile in Richtung aufeinander zu oder voneinander weg.

Das Klemmteil 16b bzw. seine beiden Einzelklemmteile 69b, 70b ist parallel zur Drehsäule 8 bewegbar am Abstützteil 17b geführt, und zwar an der Innenseite der beiden Schenkel des Abstützteils, wobei dieser Bewegung in axialer Richtung eine radiale Bewegung in Richtung auf die Drehsäule 8 hin bzw. von dieser weg überlagert ist. Hierzu weist jedes Einzelklemmteil, beispielsweise das Einzelklemmteil 69b an seinen beiden Seiten jeweils eine geneigt mit Bezug auf die Drehsäule verlaufende Keilfläche 73b bzw. 74b auf, die an einer Gegenkeilfläche 75b bzw. 76b des Abstützteils 17b anliegt und beim Verdrehen des Gewindebolzens 64b auf dieser gleitet.Die hierdurch auftretende Radialkomponente der Keilteilbewegung bewirkt das Verspannen des Fachbodens an der Drehsäule. Die den Keilflächen 73b, 74b des Einzelklemmteils 69b entsprechenden Keilflächen des anderen Einzelklemmteils 70b und die diesen zugeordneten Gegenkeilflächen des Abstützteils, von denen in Fig. 7 die eine Gegenkeilfläche 77b sichtbar ist, verlaufen entgegengesetzt geneigt wie die Keilflächen 73b, 74b des erstgenannten Einzelklemmteils 69b mit zugeordneten Gegenkeilflächen 75b, 76b am Abstützteil 17b.

Anstelle des zweigeteilten Klemmteils 16b könnte es sich auch um ein einteiliges Klemmteil handeln, wobei in diesem Falle der Gewindesinn des Gewindebolzens und des Klemmteils selbstverständlich durchgehend gleich wäre. Diese Variante läßt sich sehr einfach dadurch veranschaulichen, daß man sich in Fig. 7 eines der beiden Einzelklemmteile 69b, 70b entfernt denkt. Die Anordnung würde dann ebenfalls funktionieren.

Mit allen beschriebenen Ausführungsformen erhält man einen unverrückbar festen Halt des Fachbodens an der Drehsäule, und zwar in jeder beliebigen Höhe, so daß die Höhe des Fachbodens stufenlos an die jeweiligen Bedürfnisse angepaßt werden kann.

Unabhängig hiervon kann man jedoch eine Montagehilfe vorsehen (siehe Fig. 9), indem die Drehsäule 8 im Bereich jeder von einem Fachboden 9 gebildeten Etage mindestens ein durchgehendes Querloch 78 zum Durchstecken eines Querstiftes 79 aufweist und an der Fachboden-Unterseite eine sich beiderseits der Aussparung 12 des Fachbodens erstreckende Ausnehmung 80 zum Eingreifen des Querstiftes 79 angeordnet ist. Dabei ist die Gestalt der Ausnehmung 80 an die Gestalt des Querstiftes 79 so angepaßt, daß der Fachboden, sitzt er mit seiner Ausnehmung 80 auf dem Querstift 79, nicht mehr um die Drehsäule verdreht werden kann. Die rechtwinkelig zur Zeichenebene der Fig. 9 gemessene Breite der Ausnehmung 80 entspricht also im wesentlichen dem Durchmesser des Querstiftes 79. Auf diese Weise läßt sich der Fachboden 9, bevor man ihn mit der Drehsäule 8 verspannt, lose auf den Querstift 79 aufsetzen, so daß die Lage des Fachbodens in Höhenrichtung und Winkellage vorgegeben ist. Der Fachboden muß dann während des Verspannens nicht mit der Hand gehalten werden.

Für den Fall, daß die geschilderte Montagehilfe in unterschiedlichen Höhen anwendbar sein soll, können mehrere übereinander angeordnete Querlöcher 78 oder sogar eine sich über die gesamte Länge der Drehsäule erstreckende Lochreihe zum Durchstecken des Querstiftes 79 vorhanden sein.

Der Querstift 79 kann, da er keine tragende Funktion ausübt, sehr kurz sein.

## Patentansprüche

1. Eckschrank, insbesondere Kücheneckschrank, mit einem drehbaren Karussell (7), das mindestens einen drehfest mit einer vertikalen Drehsäule (8) verbundenen Fachboden (9;9a;9b) enthält, der eine vom Fachbodenumfang zum zentralen Fachbodenbereich verlaufende Aussparung (12;12a;12b) aufweist, über die der Fachboden (9;9a;9b) von der Seite her auf die Drehsäule (8) steckbar ist und deren inneres Ende eine Anlagefläche (15;15a;15b) für die Rückseite der Drehsäule (8) bildet, wobei der Vorderseite der Drehsäule (8) eine am Fachboden (9;9a;9b) im Bereich der Aussparung (12;12a;12b) zu lagernde Halteeinrichtung zur Lagesicherung des Fachbodens an der Drehsäule (8) zugeordnet ist, dadurch gekennzeichnet, daß die Halteeinrichtung ein sich unmittelbar oder über ein Abstützteil (17a;17b) mittelbar am Fachboden (9;9a;9b) abstützendes Klemmteil (16;16a;16b) aufweist, zwischen dem und der Anlagefläche (15;15a;15b) des Fachbodens (9;9a;9b) die Drehsäule (8) kraftschlüssig verspannbar ist.

2. Eckschrank nach Anspruch 1, dadurch gekennzeichnet, daß das Klemmteil (16) bzw. das Abstützteil (17a;17b) parallel zur Drehsäulen-Längsrichtung entfernbar in Steckverbindung mit dem Fachboden (9;9a;9b) bringbar ist, wobei der Fachboden (9;9a;9b) Gegenabstützflächen (18,19;18a,19a;18b,19b) und das Klemmteil (16) bzw. das Abstützteil (17a;17b) an den Gegenabstützflächen beim Herstellen der Steckverbindung zur Anlage gelangende Abstützflächen (20,21;20a,21a;20b,21b) aufweist, so daß eine Steckführung und eine die Spannkraft aufnehmende Abstützung gebildet wird.

3. Eckschrank nach Anspruch 2, dadurch gekennzeichnet, daß das Klemmteil (16) bzw. das Abstützteil (17a;17b) in die Aussparung (12;12a;12b) des Fachbodens (9;9a;9b) einsteckbar ist, wobei die Gegenabstützflächen (18,19;18a;19a;18b;19b) an den Aussparungs-Randflächen (22,23;22a,23a;22b,23b) angeordnet sind.

4. Eckschrank nach Anspruch 2 oder 3, dadurch gekennzeichnet, daß das Klemmteil (16) bzw. das Abstützteil (17a;17b) eine klotzförmige, die Aussparung (12;12a;12b) in ihrer Breitenrichtung ausfüllende Gestalt aufweist.

5. Eckschrank nach einem der Ansprüche 2 bis 4, dadurch gekennzeichnet, daß das Klemmteil (16) bzw. das Abstützteil (17a;17b) eine die Einstecktiefe begrenzende, am Fachboden zur Auflage gelangende Auflagefläche aufweist.

6. Eckschrank nach einem der Ansprüche 2 bis 5, dadurch gekennzeichnet, daß das Klemmteil (16) bzw. das Abstützteil (17a;17b) eine Hebeeinrichtung zum Anheben des Klemmteils bzw. des Abstützteils vom Fachboden entgegen der Steckrichtung aufweist.

7. Eckschrank nach Anspruch 6, dadurch gekennzeichnet, daß die Hebeeinrichtung von mindestens einem am Fachboden (9) verschraubbar gelagerten Gewindebolzen (40,41) gebildet wird, der an einer quer zu ihm stehenden Angriffsfläche des Klemmteils (16) bzw. des Abstützteils angreift.

8. Eckschrank nach einem der Ansprüche 2 bis 7, dadurch gekennzeichnet, daß das Klemmteil (16) bzw. das Abstützteil (17a;17b) im Horizontalschnitt in Breitenrichtung der Aussparung (12;12a;12b) im Bereich beider Aussparungs-Randbereiche jeweils mit einer Hintergreifpartie (31,32;31a,32a;31b, 32b) eine Sicherungspartie (33,34;33a,34a;33b,34b) des Fachbodens (9;9a;9b) hintergreift, derart, daß die beiden Aussparungs-Ränder gegen ein Aufspreizen voneinander weg gesichert sind.

9. Eckschrank nach Anspruch 8, dadurch gekennzeichnet, daß die Hintergreifpartien (31,32;31a,32a;31b,32b) die Abstützflächen (20,21;20a,21a;20b,21b) und die Sicherungspartien (33,34;33a,34a;33b,34b) die Gegenabstützflächen (18,19;18a, 19a;18b,19b) bilden.

10. Eckschrank nach Anspruch 9, dadurch gekennzeichnet, daß die Hintergreifpartien die Sicherungspartien im Horizontalschnitt nach Art einer Schwalbenschwankführung hintergreifen.

11. Eckschrank nach einem der Ansprüche 1 bis 10, dadurch gekennzeichnet, daß die an der Drehsäule (8) zur Anlage gelangende Klemmfläche (35;35a;35b) des Klemmteils (16; 16a;16b) im Querschnitt eine zur Drehsäule (8) komplementäre Kontur aufweist, so daß sich eine flächige Anlage ergibt.

12. Eckschrank nach einem der Ansprüche 1 bis 13, dadurch gekennzeichnet, daß die Klemmkraft zum Verspannen der Drehsäule (8) durch eine Keilflächenanordnung aufgebracht wird.

13. Eckschrank nach Anspruch 12, dadurch gekennzeichnet, daß bei sich unmittelbar am Fachboden (9) abstützendem Klemmteil (16) die Keilflächenanordnung zwischen dem Klemmteil (16) und dem Fachboden (9) wirksam ist.

14. Eckschrank nach Anspruch 13, dadurch gekennzeichnet, daß die Abstützflächen (20,21) des Klemmteils (16) Keilflächen (36,37) und die Gegenabstützflächen (18,19) des Fachbodens (9) mit den Keilflächen (36,37) zusammenwirkende Gegenkeilflächen (38,39) bilden, so daß die Abstützflächen (20,21) und die Gegenabstützflächen (18,19) mit Bezug auf die Drehsäulen-Längsrichtung geneigt verlaufen.

15. Eckschrank nach Anspruch 12, dadurch gekennzeichnet, daß bei sich über ein Abstützteil (17a;17b) mittelbar am Fachboden (9a,9b) abstützendem Klemmteil (16a;16b) die Keilflächenanordnung zwischen dem Klemmteil (16a;16b) und dem Abstützteil (17a;17b) angeordnet ist.

16. Eckschrank nach Anspruch 15, dadurch gekennzeichnet, daß zur Grobeinstellung der Klemmkraft die Abstützflächen des Abstützteils und die Gegenabstützflächen des Fachbodens keilartig geneigt verlaufen.

17. Eckschrank nach Anspruch 15 oder 16, dadurch gekennzeichnet, daß das Klemmteil (16a;16b) und das Abstützteil (17a;17b) eine Spanneinheit (44a;44b) mit einer Betätigungseinrichtung (45a;45b) zum Betätigen des Klemmteils (16a;16b) bildet.

18. Eckschrank nach Anspruch 17, dadurch gekennzeichnet, daß das Klemmteil (16a) quer zur Drehsäule (8) bewegbar am Abstützteil (17a) gelagert ist und die Betätigungseinrichtung (45a) ein zwischen dem Klemmteil (16a) und dem Abstützteil (17a) angeordnetes und parallel zur Drehsäulen-Längsrichtung verlagerbares Keilteil (50a) enthält.

19. Eckschrank nach Anspruch 18, dadurch gekennzeichnet, daß die Betätigungseinrichtung (45a) einen exzentrisch am Abstützteil (17a) gelagerten, mittels eines von außen her bedienbaren Handgriffs (55a) verschwenkbaren und am Keilteil (50a) angreifenden Exzentervorsprung (56a) enthält.

20. Eckschrank nach Anspruch 19, dadurch gekennzeichnet, daß der Handgriff (55a) an der Oberseite des Abstützteils (17a) aus diesem vorsteht und an seinem vorstehenden Bereich breiter als die Aussparung (12a) ist, derart, daß der vorstehende Bereich des Handgriffs (55a) die Auflagefläche zur Begrenzung der Einstecktiefe des Abstützteils (17a) in die Aussparung (12a) bildet.

21. Eckschrank nach Anspruch 20, dadurch gekennzeichnet, daß der Handgriff (55a) zum überführen der Betätigungseinrichtung (45a) in ihre die Klemmkraft aufbringende wirksame Stellung zur Drehsäule (8) hin schwenkbar ist und eine stirnseitig offene Ausnehmung (62a) zum gabelartigen Umgreifen der Drehsäule (8) aufweist.

22. Eckschrank nach Anspruch 17, dadurch gekennzeichnet, daß die Betätigungseinrichtung (45b) einen parallel zur Drehsäule (8) verlaufenden, von außen her verdrehbaren Gewindebolzen (64b) enthält, der in Richtung auf die Drehsäule (8) hin und von dieser weg bewegbar und in seiner axialen Richtung unverschieblich am Abstützteil (17b) gelagert ist und daß das Klemmteil (16b) parallel zur Drehsäule (8) bewegbar am Abstützteil (17b) geführt ist und mit dem Gewindebolzen (64b) in Gewindeeingriff steht, wobei das Klemmteil (16b) eine an einer Gegenkeilfläche (75b,76b) des Abstützteils (17b) anliegende und beim Verdrehen des Gewindebolzens (64b) auf dieser gleitende Keilfläche (73b,74b) aufweist.

23. Eckschrank nach Anspruch 22, dadurch gekennzeichnet, daß der Gewindebolzen (64b) einen Linksgewindeabschnitt (71b) und einen Rechtsgewindeabschnitt (72b) aufweist und auf jedem Gewindeabschnitt ein gesondertes Einzelklemmteil (69b bzw. 70b) sitzt, wobei die Keilflächen der beiden Einzelklemmteile mit jeweils zugeordneter Gegenkeilfläche des Abstützteils entgegengesetzt zueinander geneigt verlaufen.

24. Eckschrank nach einem der Ansprüche 1 bis 23, dadurch gekennzeichnet, daß die Drehsäule (8) im Bereich jeder von einem Fachboden (9) gebildeten Etage mindestens ein durchgehendes Querloch (78) zum Durchstecken eines Querstiftes (79) aufweist und an der Fachboden-Unterseite eine sich beiderseits der Aussparung (12) erstreckende Ausnehmung (80) zum Eingreifen des Querstiftes (79) angeordnet ist, derart, daß die Lage des Fachbodens (9) vor seinem Verspannen mit der Drehsäule (8) in Höhenrichtung und Winkellage vorgegeben ist.

## Claims

1. Corner cupboard, in particular kitchen corner cupboard, with a rotatable carousel (7) fitted with one or more shelves (9; 9a; 9b) non-rotatably secured to a vertical swivel post (8) and having a recess (12; 12a; 12b) extending from the shelf circumference towards the central shelf area, via which recess the shelf (9, 9a; 9b) can be placed on the swivel post (8) from the side and the inner end of which recess forms a contact surface (15; 15a; 15b) for the rear of the swivel post (8), the front of the swivel post (8) being allocated a holding device to be mounted on the shelf (9; 9a; 9b) in the area of the recess (12; 12a; 12b) for fixing the shelf to the swivel post (8), characterized in that the holding device has a clamping part (16; 16a; 16b) supported either directly or indirectly by way of a support part (17a; 17b) on the shelf (9; 9a; 9b), between which clamping part and the contact surface (15; 15a; 15b) of the shelf (9; 9a; 9b) the swivel post (8) can be non-positively clamped.

2. Corner cupboard according to Claim 1, characterized in that the clamping part (16) or the support part (17a; 17b) respectively can removably be brought into plug-in connection with the shelf (9; 9a; 9b) parallel to the longitudinal direction of the swivel post, the shelf (9;, 9a; 9b) having mating support surfaces (18, 19; 18a, 19a; 18b, 19b) and the clamping part (16) or the support part (17a; 17b) respectively having support surfaces (20, 21; 20a, 21a; 20b, 21b) contacting the mating support surfaces on making the plug-in connection, resulting a plug-in guidance and a support absorbing the clamping force.

3. Corner cupboard according to Claim 2, characterized in that the clamping part (16) or the support part (17a; 17b) respectively can be inserted into the recess (12; 12a; 12b) of the shelf (9; 9a; 9b), the mating support surfaces (18, 19; 18a, 19a; 18b, 19b) being located at the recess edge faces (22; 23; 22a, 23a; 22b, 23b).

4. Corner cupboard according to Claim 2 or 3, characterized in that the clamping part (16) or the support part (17a; 17b) respectively has a block shape filling the width of the recess (12; 12a; 12b).

5. Corner cupboard according to any of Claims 2 to 4, characterized in that the clamping part (16) or the support part (17a; 17b) respectively has a bearing surface limiting the depth of insertion and supported on the shelf.

6. Corner cupboard according to any of Claims 2 to 4, characterized in that the clamping part (16) or the support part (17a; 17b) respectively has a lifting device for lifting the clamping part or the support part respectively off the shelf against the direction of insertion.

7. Corner cupboard according to Claim 6, characterized in that the lifting device is formed by one or more bolts (40, 41) which are capable of being screwed into the shelf (9) and act against an application surface of the clamping part (16) or the support part respectively lying, at right angles thereto.

8. Corner cupboard according to any of Claims 2 to 7, characterized in that the clamping part (16) or the support part (17a; 17b) respectively engages, in the horizontal section in the lateral direction of the recess (12; 12a; 12b), from behind a securing section (33, 34; 33a, 34a; 33b, 34b) of the shelf (9; 9a; 9b) with an engagement section (31, 32; 31a, 32a; 31b, 32b) in the area of the recess edges, thus securing the recess edges against spreading away from each other.

9. Corner cupboard according to Claim 8, characterized in that the engagement sections (31, 32; 31a, 32a; 31b, 32b) form the support surface (20, 21; 20a, 21a; 20b, 21b), while the securing sections (33, 34; 33a, 34a; 33b, 34b) form the mating support surfaces (18, 19; 19a, 19a; 18b, 19b).

10. Corner cupboard according to Claim 9, characterized in that the engagement sections engage the securing sections from behind in the horizontal section in the manner of a dovetail guide.

11. Corner cupboard according to any of Claims 1 to 10, characterized in that the clamping surface (35; 35a; 35b) of the clamping part (16; 16a; 16b) coming into contact with the swivel post (8) has a contour complementing that of the swivel post (8) in cross-section, resulting in planar contact.

12. Corner cupboard according to any of Claims 1 to 13, characterized in that the clamping force for bracing the swivel post (8) is applied by a wedge surface arrangement.

13. Corner cupboard according to Claim 12, characterized in that the wedge surface arrangement is effective between the clamping part (16) and the shelf (9) if the clamping part (16) is directly supported on the shelf (9).

14. Corner cupboard according to Claim 13, characterized in that the support surfaces (20, 21) of the clamping part (16) form wedge surfaces (36, 37) and the mating support surfaces (18, 19) of the shelf (9) form mating wedge surfaces (38, 39) acting together with the wedge surfaces (36, 37), the support surfaces (20, 21) and the mating support surfaces (18, 19) being inclined relative to the longitudinal direction of the swivel post.

15. Corner cupboard according to Claim 12, characterized in that the wedge surface arrangement is located between the clamping part (16a; 16b) and the support part (17a; 17b) if the clamping part (16a; 16b) is indirectly supported on the shelf (9a; 9b) by way of a support part (17a; 17b).

16. Corner cupboard according to Claim 15, characterized in that the support surfaces of the support part and the mating support surfaces of the shelf are inclined in the manner of wedges for the rough adjustment of the clamping force.

17. Corner cupboard according to Claim 15 or 16, characterized in that the clamping part (16; 16a) and the support part (17a; 17b) form a holding unit (44a; 44b) with an operating device (45a; 45b) for operating the clamping part (16a; 16b).

18. Corner cupboard according to Claim 17, characterized in that the clamping part (16a) is mounted on the support part (17a) for movement at right angles to the swivel post (8) and in that the operating device (45a) incorporates a wedge part (50a) located between the clamping part (16a) and the support part (17a) and displaceable parallel to the longitudinal direction of the swivel post.

19. Corner cupboard according to Claim 18, characterized in that the operating device (45a) incorporates an eccentric projection (56a) mounted on the support part (17a), pivoted by means of a handle (55a) operated from the outside and acting on the wedge part (50a).

20. Corner cupboard according to Claim 19, characterized in that the handle (55a) projects from the top of the support part (17a), its projecting part being wider than the recess (12a), so that the projecting part of the handle (55a) forms the bearing surface limiting the depth of insertion of the support part (17a) into the recess (12a).

21. Corner cupboard according to Claim 20, characterized in that the handle (55a) can be pivoted towards the swivel post (8) to move the operating device (45a) into its active position, in which it applies the clamping force, and in that it has an open-ended recess (62a) for encompassing the swivel post (8) in the manner of a yoke.

22. Corner cupboard according to Claim 17, characterized in that the operating device (45b) incorporates a bolt (64b) extending parallel to the swivel post (8) and adjustable from the outside, which can be moved towards and away from the swivel post (8) while being fixed to the support part (17b) in the axial direction, and in that the clamping part (17b) is guided on the support part (17b) for movement parallel to the swivel post (8) and is in threaded engagement with the bolt (64b), the clamping part (16b) having a wedge surface (73b, 74b) contacting a mating wedge surface (75b, 76b) of the support part (17b) and sliding thereon when the bolt (64b) is adjusted.

23. Corner cupboard according to Claim 22, characterized in that the bolt (64b) has a left-hand thread section (71b) and a right-hand thread section (72b), each thread section being fitted with a separate individual clamping part (69b or 70b), the wedge surfaces of the two individual clamping parts and the associated mating wedge surfaces of the support part opposing each other in their inclination.

24. Corner cupboard according to any of Claims 1 to 23, characterized in that the swivel post (8) is provided with at least one cross-hole (78) for inserting a cross-pin (79) at each level formed by a shelf (9) and in that a groove (80) for engaging the cross-pin (79) extends on both sides of the recess (12) at the bottom of the shelf (9), so that the vertical and angular position of the shelf (9) is predetermined before it is clamped to the swivel post (8).

## Revendications

1. Placard d'angle, en particulier placard d'angle de cuisine, comprenant un carrousel rotatif (7) qui contient au moins un fond de casier (9 ; 9a ; 9b) solidaire en rotation d'une colonne rotative verticale (8), qui présente un évidement (12 ; 12a ; 12b) allant de la périphérie du fond de casier à la zone centrale du fond de casier, par l'intermédiaire duquel le fond de casier (9 ; 9a ; 9b) peut s'enfoncer depuis le côté sur la colonne rotative (8) et dont l'extrémité intérieure forme une surface d'appui (15 ; 15a ; 15b) pour la face arrière de la colonne rotative (8), un dispositif d'arrêt se plaçant sur le fond de casier (9 ; 9a ; 9b) au niveau de l'évidement (12 ; 12a ; 12b) étant associé à la face frontale de la colonne rotative (8) pour immobiliser le fond de casier sur la colonne rotative (8), caractérisé en ce que le dispositif d'arrêt présente une partie de blocage (16 ; 16a ; 16b) s'appuyant directement ou indirectement par l'intermédiaire d'une partie d'appui (17a ; 17b) sur le fond de casier (9 ; 9a ; 9b), la colonne rotative (8) pouvant être maintenue en ajustement serré entre la partie de blocage et la surface d'appui (15 ; 15a ; 15b) du fond de casier (9 ; 9a ; 9b).

2. Placard d'angle selon la revendication 1, caractérisé en ce que la partie de blocage (16) ou la partie d'appui (17a ; 17b) peut être amenée en liaison encliquetée avec le fond de casier (9 ; 9a ; 9b) en s'éloignant parallèlement à la direction longitudinale de la colonne rotative, le fond de casier (9 ; 9a ; 9b) présentant des surfaces de contre-appui (18, 19 ; 18a, 19a ; 18b, 19b) et la partie de blocage (16) ou la partie d'appui (17a ; 17b) présentant des surfaces d'appui (20, 21 ; 20a, 21a ; 20b, 21b) se plaçant en appui contre les surfaces de contre-appui (18, 19 ; 18a, 19a ; 18b, 19b) lors de l'établissement de la liaison encliquetée, de sorte qu'un guidage encliqueté et un appui supportant la force de serrage sont réalisés.

3. Placard d'angle selon la revendication 2, caractérisé en ce que la partie de blocage (16) ou la partie d'appui (17a ; 17b) peut s'enfoncer dans l'évidement (12 ; 12a ; 12b) du fond de casier (9 ; 9a ; 9b), les surfaces de contre-appui (18, 19 ; 18a, 19a ; 18b, 19b) étant placées contre les surfaces de bord de l'évidement (22, 23 ; 22a, 23a ; 22b, 23b).

4. Placard d'angle selon la revendication 2 ou 3, caractérisé en ce que la partie de blocage (16) ou la partie d'appui (17a ; 17b) présente une forme en bloc remplissant l'évidement (12 ; 12a ; 12b) dans la direction de sa largeur.

5. Placard d'angle selon l'une des revendications 2 à 4, caractérisé en ce que la partie de blocage (16) ou la partie d'appui (17a ; 17b) présente une surface d'appui limitant la profondeur d'enfoncement et se plaçant en appui contre le fond de casier.

6. Placard d'angle selon l'une des revendications 2 à 5, caractérisé en ce que la partie de blocage (16) ou la partie d'appui (17a ; 17b) présente un dispositif de levage pour lever le partie de blocage ou la partie d'appui du fond de casier à l'encontre de la direction d'enfoncement.

7. Placard d'angle selon la revendication 6, caractérisé en ce que le dispositif de levage est formé d'au moins une tige filetée (40, 41) montée vissante sur le fond de casier (9), qui se met en prise sur une surface de prise de la partie de blocage (16) transversale à elle.

8. Placard d'angle selon l'une des revendications 2 à 7, caractérisé en ce que la partie de blocage (16) ou la partie d'appui (17a ; 17b), en coupe horizontale dans la direction de la largeur de l'évidement (12 ; 12a ; 12b), au niveau des deux zones de bord de l'évidement, saisissent par l'arrière à chaque fois avec une partie de saisie par l'arrière (31, 32 ; 31a, 32a ; 31b, 32b) une partie d'arrêt (33, 34 ; 33a, 34a ; 33b, 34b) du fond de casier (9 ; 9a ; 9b), de telle manière que les deux zones de l'évidement sont assurées contre un écartement relatif.

9. Placard d'angle selon la revendication 9, caractérisé en ce que les parties de saisie par l'arrière (31, 32 ; 31a, 32a ; 31b, 32b) forment les surfaces d'appui (20, 21 ; 20a, 21a ; 20b, 21b) et les parties d'arrêt les surfaces de contre-appui (18, 19 ; 18a, 19a ; 18b, 19b).

10. Placard d'angle selon la revendication 9, caractérisé en ce que les parties de saisie par l'arrière saisissent par l'arrière les parties d'arrêt en coupe horizontale à la manière d'un guidage en queue d'aronde.

11. Placard d'angle selon l'une des revendications 1 à 10, caractérisé en ce que la surface de blocage (35 ; 35a ; 35b) de la partie de blocage (16 ; 16a ; 16b) parvenant en appui contre la colonne rotative (8) présente, en coupe transversale, un contour complémentaire de la colonne rotative (8), de sorte qu'il en résulte un appui à plat.

12. Placard d'angle selon l'une des revendications 1 à 13, caractérisé en ce que la force de blocage destinée à serrer la colonne rotative (8) est appliquée par un ensemble de surfaces de coincement en forme de coins.

13. Placard d'angle selon la revendication 12, caractérisé en ce que, la partie de blocage (16) s'appuyant directement sur le fond de casier (9), l'ensemble de surface de coincement est actif entre la partie de blocage (16) et le fond de casier (9).

14. Placard d'angle selon la revendication 13, caractérisé en ce que les surfaces d'appui (20, 21) de la partie de blocage (16) forment des surfaces de coincement (36, 37) et les surfaces de contre-appui (18, 19) du fond de casier (9) des surfaces de contre-coincement (38, 39) coopérant avec les surfaces de coincement (36, 37), de sorte que les surfaces d'appui (20, 21) et les surfaces de contre-appui (18, 19) s'étendent inclinées par rapport à la direction longitudinale de la colonne rotative.

15. Placard d'angle selon la revendication 12, caractérisé en ce que, la partie de blocage (16a ; 16b) s'appuyant indirectement sur le fond de casier (9a ; 9b) par l'intermédiaire d'une partie d'appui (17a ; 17b), l'ensemble de surfaces de coincement est placé entre la partie de blocage (16a ; 16b) et la partie d'appui (17a ; 17b).

16. Placard d'angle selon la revendication 15, caractérisé en ce que, pour le réglage grossier de la force de blocage, les surfaces d'appui de la partie d'appui et les surfaces de contre-appui du fond de casier s'étendent inclinées à la manière de coins.

17. Placard d'angle selon la revendication 15 ou 16, caractérisé en ce que la partie de blocage (16a ; 16b) et la partie d'appui (17a) forment une unité de serrage (44a ; 44b) avec un dispositif de commande (45a ; 45b) pour actionner la partie de blocage (16a ; 16b).

18. Placard d'angle selon la revendication 17, caractérisé en ce que la partie de blocage (16a) est montée mobile sur la partie d'appui (17a) transversalement à la colonne rotative (8) et le dispositif de commande (45a) contient une partie de coincement (50a) placée entre la partie de blocage (16a) et la partie d'appui (17a) et mobile parallèlement à la direction longitudinale de la colonne rotative.

19. Placard d'angle selon la revendication 18, caractérisé en ce que le dispositif de commande (45a) contient une saillie d'excentrique (56a) montée excentrée sur la partie d'appui (17a), pivotant au moyen d'une poignée (55a) manoeuvrable de l'extérieur, et se mettant en prise sur la partie de coincement (50a).

20. Placard d'angle selon la revendication 19, caractérisé en ce que la poignée (55a) dépasse de la partie d'appui (17a) sur la face supérieure de celle-ci et est plus large que l'évidement (12a) dans sa zone en saillie, de telle manière que la zone en saillie de la poignée (55a) forme la surface d'appui pour délimiter la profondeur d'enfoncement de la partie d'appui (17a) dans l'évidement (12a).

21. Placard d'angle selon la revendication 20, caractérisé en ce que la poignée (55a) peut être pivotée en direction de la colonne rotative (8) pour amener le dispositif de commande (45a) dans sa position active appliquant la force de serrage et présente un évidement (62a) ouvert du côté frontal pour enserrer la colonne rotative (8) à la manière d'une fourche.

22. Placard d'angle selon la revendication 17, caractérisé en ce que le dispositif de commande (45b) contient une tige filetée (64b) s'étendant parallèlement à la colonne rotative (8) et pouvant être tournée depuis l'extérieur, qui est montée mobile en direction de la colonne rotative (8) et depuis celle-ci et immobile dans sa direction axiale sur la partie d'appui (17b), et en ce que la partie de blocage (16b) passe parallèlement à la colonne rotative (8) de manière mobile sur la partie d'appui (17b) et se trouve en prise filetée avec la tige filetée (64b), la partie de blocage (16b) présentant une surface de coincement s'appuyant sur une surface de contre-coincement (75b, 76b) de la partie d'appui (17b) et glissant sur celle-ci lors d'une rotation de la tige filetée (64b).

23. Placard d'angle selon la revendication 22, caractérisé en ce que la tige filetée (64b) présente une section filetée à gauche (71b) et une section filetée à droite (72b) et sur chaque section filetée se trouve une partie de blocage spéciale (69b ou 70b), les surfaces de coincement des deux parties de blocage s'étendant avec une inclinaison inverse l'une de l'autre avec les surfaces de contre-coincement respectivement associées de la partie d'appui.

24. Placard d'angle selon l'une des revendications 1 à 23, caractérisé en ce que la colonne rotative (8) présente au niveau de chaque étage formé par un fond de casier (9) au moins un perçage transversal (78) pour enfoncer une goupille transversale (79) et, un évidement (80) s'étendant de deux côtés de l'évidement (12) est placé sur la face inférieure du fond de casier pour mettre en prise la goupille transversale (78), de telle manière que la position du fond de casier (9) est imposée avant son serrage avec la colonne rotative (8) dans la direction de la hauteur et en position angulaire.
